# EUROPÄISCHE PATENTANMELDUNG

(11) **EP 4 600 200 A1**
(43) Veröffentlichungstag der Anmeldung: **13.08.2025**
(21) Anmeldenummer: 25156567.7
(22) Anmeldetag: 07.02.2025
(51) Int. Cl.: B67C 3/28

(54) **FÜLLVORRICHTUNG SOWIE VERFAHREN ZUM BEFÜLLEN VON BEHÄLTERN**

(30) Priorität: 12.02.2024 DE 102024103776
(71) Anmelder: KHS GmbH, 44143 Dortmund (DE)
(72) Erfinder: Stolz, Max, 44143 Dortmund (DE)

(57) **Zusammenfassung**

Die Erfindung bezieht sich auf eine Füllvorrichtung (1) zum Befüllen von Behältern mit einem flüssigen Füllgut, insbesondere mittels eines Freistrahlfüllverfahrens. Die Füllvorrichtung (1) weist mindestens ein Füllelement (2) mit einem Füllventil (3) auf, wobei das Füllventil (3) einen Füllventilkanal (12) und einen darin axial verschiebbaren Füllgutventilstempel (4) aufweist. Der Füllgutventilstempel (4) ist zumindest zwischen einer Schließstellung, einer Öffnungsstellung und einer Zwischenstellung gesteuert bewegbar. Die Füllvorrichtung (1) weist ferner eine fluidisch mit dem Füllelement (2) verbundene Füllgutzuführleitung (10) auf. Erfindungsgemäß umfasst die Füllvorrichtung (1) eine Umschalteinrichtung (5) mit zumindest einem ersten und zumindest einem zweiten Füllgutschaltkanal (SK1, SK2) für das Füllgut, wobei dem ersten Füllgutschaltkanal (SK1) ein erstes Umschaltventil (6) zugeordnet ist und dem zweiten Füllgutschaltkanal (SK2) ein zweites Umschaltventil (7) zugeordnet ist, und wobei die Umschaltventile (6, 7) zum Schalten der Füllgutschaltkanäle (SK1, SK2) ausgebildet sind.

## Beschreibung

Die Erfindung bezieht sich auf eine Füllvorrichtung zum Befüllen von Behältern mit einem flüssigen Füllgut, insbesondere mittels eines Freistrahlfüllverfahrens. Die Erfindung bezieht sich ferner auf ein Verfahren zum Befüllen von Behältern mit einem flüssigen Füllgut, insbesondere unter Verwendung einer entsprechenden Füllvorrichtung.

Füllvorrichtungen zum Füllen von Behältern, wie zum Beispiel Flaschen, mit einem flüssigen Füllgut, insbesondere Füllvorrichtungen zum Füllen von Flaschen mit Getränken, sind in unterschiedlichen Ausführungen bekannt.

In der Regel werden Füllvorrichtungen der genannten Art an Füllmaschinen, insbesondere Füllmaschinen umlaufender Bauart, vorgesehen, die über eine Vielzahl von Behandlungsstationen bzw. -positionen verfügen, welche auch als Füllstationen oder Füllpositionen verstanden werden können. An jeder Füllstation der Füllmaschine ist ein Füllelement oder Füllorgan mit einem Füllventil bzw. Flüssigkeitsventil vorgesehen, über dessen Abgabeöffnung das flüssige Füllgut in den Behälter abgegeben wird.

Bei diesen Füllmaschinen bzw. bei jeder der Füllvorrichtungen sind die Füllelemente oder Füllorgane über entsprechende Flüssigkeitsleitungen, nämlich über Füllgutzuführungen bzw. Füllgutleitungen, fluidisch an einen Vorratsbehälter bzw. an eine Quelle des flüssigen Füllgutes (z.B. an einen Füllgutkessel) angeschlossen. Die Abgabe des Füllgutes in die Behälter erfolgt in der Regel durch entsprechend gesteuertes Öffnen und Schließen des Füllventils. Beispielsweise kann die Abgabe des Füllgutes in die Behälter mittels eines sogenannten "Freistrahlfüllens" durchgeführt werden.

Unter "Freistrahlfüllen" oder "Freistrahlbefüllung" wird im Rahmen der vorliegenden Erfindung ein Füllverfahren verstanden, bei dem das flüssige Füllgut dem zu befüllenden Behälter ab dem Flüssigkeitsventil in einem freien Füllstrahl oder Füllgutstrahl zuströmt. Freistrahlfüllen kann sowohl drucklos wie auch unter Druck erfolgen. Bei der drucklosen Freistrahlfüllung weist der Behälter in seinem Inneren Umgebungsdruck auf, wobei der Behälter in der Regel mit seiner Behältermündung oder -öffnung nicht am Füllelement anliegt, sondern von dem Füllelement bzw. von einer vorgesehenen Abgabeöffnung beabstandet ist.

Das Befüllen von Behältern mit Füllgut erfolgt in der Regel mit einer vorgegebenen Füllgeschwindigkeit. Dabei sind auch Füllvorrichtungen und Füllverfahren bekannt, bei denen mithilfe eines Umschaltventils zwei verschiedene Füllgeschwindigkeiten während des Füllvorganges, nämlich während des unmittelbaren Befüllens des Behälters, eingestellt werden können. Bei derartigen, bekannten Füllvorrichtungen weist das entsprechende Umschaltventil eine stets offene Bypassbohrung sowie eine schaltbare Bohrung bzw. Schaltbohrung auf. Mittels des Schaltens des Umschaltventils ergeben sich somit zwei Füllgeschwindigkeiten, nämlich eine, aus dem Strom durch die stets offene Bypassbohrung resultierende, Füllgeschwindigkeit bei geschlossener Schaltbohrung und eine, aus dem Strom durch die Bypassbohrung und die Schaltbohrung resultierende, weitere Füllgeschwindigkeit bei offener Schaltbohrung.

Insbesondere bei Füllverfahren und Füllvorrichtungen zum Freistrahlfüllen ist es üblich und ggf. notwendig, ein Nachtropfen des flüssigen Füllgutes aus der wenigstens einen Abgabeöffnung nach dem Befüllen eines Behälters beim Schließen des Füllgutventils zu verhindern. Bekannt ist hierbei zum Beispiel, dass ein Ringspalt am Auslauf des Füllventils ausgebildet wird, der als eine das Nachtropfen des Füllgutes verhindernde Gassperre wirkt. Entscheidend beim Befüllen von Behältern ist jedoch, dass im Füllventil, insbesondere im Bereich des Auslaufs des Füllventils enthaltene Luft vollständig und sicher aus dem System entfernt und der Auslassbereich mit Füllgut befüllt wird, bevor das Füllventil zur Abgabe des Füllguts in den Behälter geöffnet wird.

Bei den herkömmlichen, aus dem Stand der Technik bekannten Füllvorrichtungen erfolgt das Entlüften bzw. das Befüllen des Füllventils dadurch, dass Füllgut "ins Freie" bzw. in eine Auffangwanne abgegeben wird. Dies ist nachteilig mit Füllgutverlusten verbunden und birgt außerdem die Gefahr von Verunreinigungen bzw. Verschmutzungen der Füllvorrichtung und/oder Behälter.

Eine Aufgabe der Erfindung ist es, eine Füllvorrichtung zum Befüllen von Behältern mit einem flüssigen Füllgut aufzuzeigen, bei der die Befüllung der Behälter verbessert ist und insbesondere mit unterschiedlichen Füllgeschwindigkeiten sowie in füllgutsparender, nachhaltiger Weise möglich ist.

Die vorliegende Erfindung stellt eine Füllvorrichtung zum Befüllen von Behältern mit einem flüssigen Füllgut, insbesondere zum Befüllen von Behältern mittels eines Freistrahlfüllverfahrens, zur Verfügung. Die Füllvorrichtung weist mindestens ein Füllelement mit einem Füllventil auf, wobei das Füllventil einen Füllventilkanal und einen darin axial verschiebbaren Füllgutventilstempel umfasst, welcher zumindest zwischen einer Schließstellung, einer Öffnungsstellung und einer Zwischenstellung gesteuert bewegbar ist. Die Füllvorrichtung weist ferner eine fluidisch mit dem Füllelement verbundene Füllgutzuführleitung auf. Erfindungsgemäß umfasst die Füllvorrichtung eine Umschalteinrichtung mit zumindest einem ersten und zumindest einem zweiten Füllgutschaltkanal für das Füllgut. Dabei ist dem ersten Füllgutschaltkanal ein erstes Umschaltventil zugeordnet und dem zweiten Füllgutschaltkanal ist ein zweites Umschaltventil zugeordnet. Die Umschaltventile sind dabei zum Schalten der Füllgutschaltkanäle ausgebildet.

Im Verständnis der vorliegenden Erfindung bildet das Füllelement mit einem beispielsweise mehrteiligen Gehäuse bzw. Füllelementgehäuse einen in Form des Füllventilkanals gebildeten Flüssigkeits- oder Produktweg für das flüssige Füllgut aus. Der Füllventilkanal ist insbesondere rotationssymmetrisch zu einer vertikalen Füllelementachse ausgeführt und mit einem oberen Bereich an die Füllgutzuführleitung zum Zuführen des flüssigen Füllgutes angeschlossen. An der Unterseite des Füllelementes bildet der Füllventilkanal eine Abgabeöffnung, aus der während des Füllens, d.h. bei geöffnetem Füllventil ein Füllstrahl des Füllgutes abgegeben wird.

Der in dem Füllventilkanal axial verschiebbar angeordnete Füllgutventilstempel kann zum Öffnen und Schließen des Füllelementes, das heißt zur gesteuerten Abgabe des Füllgutes während des Füllvorganges, mittels gesteuerter Hub-/Senkbewegungen axial in dem Füllventilkanal verschoben werden. Aufgrund dieser in axialer Richtung erfolgenden Verschiebung des Füllgutventilstempels innerhalb des Füllventilkanals ist der Füllgutventilstempel mindestens zwischen seinen Stellungen, nämlich der Schließstellung, der Öffnungsstellung und der Zwischenstellung, bewegbar. Die Zwischenstellung des Füllgutventilstempels befindet sich dabei zwischen dessen Schließstellung und Öffnungsstellung und ist daher gleichbedeutend mit einer intermediären Position des Füllgutventilstempels, die dieser neben einer Position in Schließstellung sowie einer Position in Öffnungsstellung einnehmen kann. In Schließstellung befindet sich der Füllgutventilstempel insbesondere in einer den Füllventilkanal vollständig verschließenden Position. Demgegenüber ist der Füllventilkanal vollständig geöffnet, sofern sich der Füllgutventilstempel in der Öffnungsstellung befindet. In der Zwischenstellung ist ein Ringspalt ausgebildet.

Bei der vorliegenden Füllvorrichtung ergeben sich besondere Vorteile dadurch, dass mittels der vorgesehenen Umschalteinrichtung die beiden Umschaltventile schaltbar sind, und zwar insbesondere derart, dass beide Füllgutschaltkanäle individuell und unabhängig voneinander verschlossen und geöffnet werden können. Somit wird bei der vorliegenden Füllvorrichtung ermöglicht, durch entsprechendes Schalten der Füllgutschaltkanäle unterschiedliche, insbesondere drei verschiedene, Füllgeschwindigkeiten bzw. Volumenströme zu wählen bzw. einzustellen, beispielsweise eine (gegenüber einer mittleren zweiten Füllgeschwindigkeit) geringere erste Füllgeschwindigkeit zum Langsamfüllen, eine mittlere zweite Füllgeschwindigkeit sowie eine (gegenüber der mittleren zweiten Füllgeschwindigkeit) höhere dritte Füllgeschwindigkeit zum Schnellfüllen.

Gegensätzlich zu dem bekannten Stand der Technik sind bei der vorliegenden Füllvorrichtung keine stets geöffneten Bypassbohrungen am Umschaltventil vorhanden. Hingegen können bei der vorliegenden Füllvorrichtung aufgrund der Ausgestaltung und Konfiguration der Umschalteinrichtung die Umschaltventile und die Füllgutschaltkanäle, insbesondere sämtliche Kanäle und Bohrungen in der Umschalteinrichtung, durch entsprechendes Schalten verschlossen und dadurch der Durchfluss des Füllgutes durch die Umschalteinrichtung und der Zuführweg zum Füllelement vollständig gesperrt werden.

In Kombination mit der vorliegenden Umschalteinrichtung kann bei der vorliegenden Füllvorrichtung zusätzlich auch der Füllgutventilstempel drei Stellungen einnehmen, nämlich die Öffnungsstellung, die Schließstellung und die Zwischenstellung, wodurch letztlich bewirkt wird, dass das Befüllen der Behälter insbesondere spritzfrei und tropffrei erfolgen kann und dabei gleichzeitig derart präzise und sicher, dass stets das gewünschte, vorgegebene Füllvolumen eingehalten wird und dabei Schwankungen bzw. Verluste beim Füllvolumen vermieden werden können.

Bei der vorliegenden Füllvorrichtung wird während des eigentlichen Füllvorganges die Öffnungsstellung des Füllgutventilstempels gewählt und eingestellt. Die Zwischenstellung des Füllgutventilstempels wird verwendet, um ein spritzfreies Abfüllen, insbesondere ein spritzfreies Fertigstellen und Beenden eines jeden Abfüllvorganges, zu gewährleisten und um zu vermeiden, dass Spritzer über die Behälter gehen. So ist beim Übergang des Füllgutventilstempels von seiner Öffnungsstellung zur Zwischenstellung ein schonendes, gleichmäßiges und insbesondere auch spritz- und/oder tropffreies Verdrängen des Füllgutes aus unteren Abschnitten des Füllventilkanals gewährleistet. Ein durch vollständiges, insbesondere schnelles vollständiges Schließen des Füllventils am Ende des Füllvorganges möglicherweise verursachtes Verspritzen von Füllgut kann mit der vorliegenden Füllvorrichtung effektiv verhindert werden.

Die Schließstellung des Füllgutventilstempels wird bei der vorliegenden Füllvorrichtung schließlich verwendet, um den Füllventilkanal des Füllventils vor der Abgabe des Füllguts an den Behälter vollständig mit Füllgut zu befüllen. Dieses Befüllen des Füllventilkanals stellt sicher, dass stets das korrekte Füllvolumen abgefüllt wird und Volumenverluste bzw. Volumenschwankungen in den Behältern vermieden werden. Zum Befüllen des Füllventilkanals in der Schließstellung des Füllgutventilstempels werden die Umschaltventile der Umschalteinrichtung so geschaltet, dass beide Füllgutschaltkanäle offen sind. Dies bewirkt vorteilhaft, dass die durch das Füllgut aus dem Füllventilkanal verdrängte Luft schnellstmöglich aus dem Füllventil entweichen kann, und zwar insbesondere nach oben hin in Richtung zur Füllgutzuführleitung und über diese in den Füllgutkessel.

Mit der vorliegenden Füllvorrichtung ergeben sich gegenüber herkömmlichen, aus dem Stand der Technik bekannten Füllvorrichtungen somit die Vorteile, dass, erstens, ein effektives Leerlaufen sowie auch ein schnelles, wirksames Entlüften des Füllventils und der Umschalteinrichtung mit ihren Umschaltventilen und Füllgutschaltkanälen möglich ist, insbesondere aufgrund der Ausgestaltung und Konfiguration der Umschalteinrichtung mit den darin ausgebildeten Füllgutschaltkanälen. Zweitens ist es mit der vorliegenden Füllvorrichtung zusätzlich und zugleich vorteilhaft möglich, den Füllgutstrom vollständig zu schließen bzw. zu unterbrechen, wodurch nicht zuletzt ein Nachtropfen vermieden wird. Und schließlich kann, drittens, der Füllventilkanal vollständig mit Füllgut befüllt und dadurch Luft bzw. Gas vollständig verdrängt werden, bevor das Füllgut in den Behälter abgegeben wird, und zwar vorteilhaft ohne dass hierbei "ins Freie" bzw. in eine Abfallwanne Füllgut abgegeben werden muss, wie dies im Stand der Technik nachteilig der Fall ist.

Gemäß einer bevorzugten Ausführungsvariante weist der erste Füllgutschaltkanal einen ersten Minimaldurchmesser auf und der zweite Füllgutschaltkanal weist einen zweiten Minimaldurchmesser auf. Dabei ist der erste Minimaldurchmesser vom zweiten Minimaldurchmesser verschieden.

Unter dem Minimaldurchmesser eines jeweiligen Füllgutschaltkanals wird vorliegend der kleinste Durchmesser des jeweiligen Füllgutschaltkanals über dessen Erstreckung oder Längserstreckung bzw. über dessen Verlauf oder Längsverlauf verstanden. Der Minimaldurchmesser bezieht sich dabei insbesondere jeweils auf einen Innendurchmesser des jeweiligen Füllgutschaltkanals, nämlich auf einen Kanaldurchmesser bzw. auf einen Durchmesser des Lumens des Füllgutschaltkanals. Der Minimaldurchmesser eines jeweiligen Füllgutschaltkanals ist somit gleichbedeutend mit dem Durchmesser des Füllgutschaltkanals an seiner engsten Stelle und kann synonym auch als Engstellendurchmesser oder Engpassdurchmesser des jeweiligen Füllgutschaltkanals bezeichnet werden. Dies ist insbesondere für solche Fälle bedeutsam, in denen einer oder beide der jeweiligen Füllgutschaltkanäle sich nicht mit konstantem Durchmesser über ihre jeweilige gesamte Länge erstrecken.

Aufgrund der unterschiedlichen Minimaldurchmesser der jeweiligen Füllgutschaltkanäle kann durch entsprechendes Schalten der Füllgutschaltkanäle mittels der Umschaltventile die Fließgeschwindigkeit des Füllgutes besonders effektiv geändert bzw. beeinflusst werden.

Die Fließgeschwindigkeit des Füllgutes kann vorliegend auch als Volumenstrom oder als Füllgeschwindigkeit verstanden werden. Durch entsprechendes Schalten der Füllgutschaltkanäle wird das Füllgut auf unterschiedlichen "Wegen" durch die Umschalteinrichtung geführt, das heißt das Füllgut passiert verschiedene Schaltkanal-Wege, welche - aufgrund der verschiedenen Minimaldurchmesser der Füllgutschaltkanäle - entsprechend unterschiedliche Kanaldurchmesser aufweisen, wodurch der Volumenstrom bzw. die Füllgeschwindigkeit - je nach Schaltzustand - unterschiedliche Werte einnimmt.

Besonders bevorzugt ist der erste Minimaldurchmesser größer als der zweite Minimaldurchmesser. Dabei liegt ganz besonders bevorzugt der erste Minimaldurchmesser in einem Bereich von 6 mm bis 10 mm, vorzugsweise in einem Bereich von 7 mm bis 9 mm und beträgt besonders bevorzugt rund 8 mm. Der zweite Minimaldurchmesser liegt ganz besonders bevorzugt in einem Bereich von 4 mm bis 8 mm, vorzugsweise in einem Bereich 6 mm bis 7 mm und beträgt besonders bevorzugt rund 6,5 mm.

Vorteile ergeben sich bei der vorliegenden Füllvorrichtung weiterhin dadurch, dass die Umschalteinrichtung ferner zumindest einen, den ersten und zweiten Füllgutschaltkanal verbindenden Bypasskanal, vorzugsweise mehrere Bypasskanäle, umfasst.

In diesen bevorzugten Ausführungsvarianten mit wenigstens einem Bypasskanal weist der zumindest eine Bypasskanal einen Bypasskanaldurchmesser auf, der größer ist als der erste und/oder der zweite Minimaldurchmesser der jeweiligen Füllgutschaltkanäle, wobei der Bypasskanaldurchmesser insbesondere 8 mm oder mehr als 8 mm beträgt. Grundsätzlich ist es ferner möglich, dass der Bypasskanaldurchmesser und der erste Minimaldurchmesser gleich groß oder annähernd gleich groß sind.

Weiterhin vorteilhaft ist die Umschalteinrichtung durch einen Ventilblock gebildet, der die Füllgutschaltkanäle und die Umschaltventile umfasst. Diese Ausführungsvariante bringt den Vorteil einer besonders kompakten, platzsparenden sowie hygienisch einwandfreien Bauweise.

Gemäß einer besonders bevorzugten Ausführungsform der vorliegenden Erfindung ist die Umschalteinrichtung in der Füllgutzuführleitung angeordnet. Dies erweist sich als konstruktiv günstig und ist optimal für die effektive Einstellung bzw. Beeinflussung des Füllgutstromes auf dem Weg zum Füllelement. Alternativ sind jedoch auch andere Anordnungen denkbar, beispielsweise kann die Umschalteinrichtung auch in direkter räumlicher Nachbarschaft zum Füllelement oder an dem Füllelement vorgesehen sein.

Die Umschaltventile sind besonders bevorzugt durch Schaltventile gebildet, die jeweils zwischen einer Schließstellung und einer Öffnungsstellung schaltbar sind. Insbesondere weisen die jeweiligen Umschaltventile dabei vorteilhaft genau zwei Schaltstellungen auf, nämlich die Öffnungsstellung und die Schließstellung. Dadurch kann jeder der Füllgutschaltkanäle mit jeweils einfachen Schaltvorgängen, nämlich im Sinne von "Auf/Zu", zweckmäßig bzw. wirksam und insbesondere schnell geöffnet und geschlossen werden. Besonders vorteilhaft ist dabei ferner vorgesehen, dass die Umschaltventile individuell und/oder unabhängig voneinander schaltbar sind.

Damit kann jeder der beiden Füllgutschaltkanäle für sich geöffnet und/oder geschlossen werden, so dass auf einfache Weise verschiedenste Wege durch die Umschalteinrichtung, das heißt, Fließwege für das Füllgut, nämlich Füllgutwege, freigegeben werden können. So können zum Beispiel beide Füllgutschaltkanäle gleichzeitig geschlossen sein, wodurch sämtliche Fließwege durch die Umschalteinrichtung gesperrt sind. In dem Fall, dass der erste oder der zweite Füllgutschaltkanal geschlossen ist, während der jeweils andere offen ist, wird ein jeweiliger Fließweg durch die Umschalteinrichtung über den ersten oder über den zweiten Füllgutschaltkanal freigegeben. Und schließlich verläuft der Fließweg über beide Füllgutschaltkanäle, wenn beide Füllgutschaltkanäle gleichzeitig offen sind. Der "Fließweg" kann vorliegend auch als Durchfluss-Weg oder Füllgutstrom verstanden werden.

Besondere Vorteile ergeben sich auch darüber, dass mindestens eines der beiden Umschaltventile, vorzugsweise jedes der beiden Umschaltventile, als Membranventil ausgebildet ist. Besonders vorteilhaft sind in diesen bevorzugten Ausführungsformen die Umschaltventile bezogen auf die Ausrichtung ihrer jeweiligen Membranen derart relativ zueinander angeordnet, dass die Membran des ersten Umschaltventils der Membran des zweiten Umschaltventils zugewandt ist. Die Membranen der Membranventile können dabei über entsprechende Stellbewegungen, welche mittels dafür vorgesehener steuerbarer Stellantriebe, beispielsweise Zylinder, insbesondere Arbeits- oder Hubzylinder, ausgeführt werden, zwischen ihrer jeweiligen Schließstellung und Öffnungsstellung bewegt werden.

Bei der vorliegenden Füllvorrichtung ist ferner vorzugsweise eine Steuereinrichtung vorgesehen, wobei die Umschalteinrichtung und das Füllventil mit der Steuereinrichtung kommunizierend verbunden sind. Insbesondere können etwa die Umschaltventile der Umschalteinrichtung sowie auch die Bewegung des Füllgutventilstempels mittels der Steuereinrichtung gesteuert werden.

Besonders bevorzugt ist die vorliegende Füllvorrichtung außerdem mit einem Volumenstrommessgerät, insbesondere mit einem Durchflussmesser, wie zum Beispiel einem magnetisch induktiven Durchflussmesser (MID) ausgestattet. Das Volumenstrommessgerät ist dabei vorzugsweise der Umschalteinrichtung vorgeschaltet. Darüber kann vorteilhaft eine zusätzliche Volumenkontrolle zur Einhaltung des Füllvolumens durchgeführt werden.

Die Umschalteinrichtung ist gemäß einer besonders bevorzugten Ausführungsvariante derart ausgebildet, dass in Schließstellung des ersten und zweiten Umschaltventils ein Zuführweg zur Zuführung des Füllguts zum Füllelement vollständig verschlossen ist, derart, dass die Zuführung von Füllgut zum Füllelement vollständig unterbrochen ist.

Gemäß einer weiterhin bevorzugten Ausführungsvariante umfasst das Füllventil einen Füllventilsitz, wobei der in dem Füllventilkanal axial bewegbar angeordnete Füllgutventilstempel derart mit dem Füllventilsitz zusammenwirkt, dass in der Zwischenstellung im Füllventilkanal ein Ringspalt gebildet ist. Darunter ist vorliegend insbesondere zu verstehen, dass der Ringspalt durch den Füllventilsitz und den Füllgutventilstempel begrenzt wird und sich somit über eine Ringspaltbreite zwischen dem Füllventilsitz und dem Füllgutventilstempel erstreckt, insbesondere zwischen einer Fläche bzw. Sitz- oder Dichtfläche des Füllventilsitzes und einer äußeren Umfangsfläche des Füllgutventilstempels. Die Zwischenstellung des Füllgutventilstempels kann daher vorliegend auch als Ringspaltstellung bezeichnet werden.

Der Füllventilsitz und der Füllgutventilstempel sind vorzugsweise in Bezug auf ihre Geometrie und Dimensionierung derart aufeinander abgestimmt und aneinander angepasst, dass der durch das Zusammenwirken des Füllventilsitzes und des Füllgutventilstempels gebildete Ringspalt in der Zwischenstellung des Füllgutventilstempels so dimensioniert ist, dass das Füllgut nicht über den Ringspalt aus dem Füllventil austreten kann. Die Geometrie und Dimensionierung insbesondere des Füllgutventilstempels in Anpassung an den Füllventilsitz erfolgt dabei beispielsweise in Abhängigkeit der Gesamtbauweise der Füllvorrichtung bzw. einer die Füllvorrichtung aufweisenden Füllmaschine, insbesondere zum Beispiel in Abhängigkeit eines hydrostatischen Drucks des Füllguts am Füllgutventilstempel, welcher sich beispielsweise auch aufgrund der Bauart ergeben kann. Der Ringspalt hat vorzugsweise eine Breite bzw. Ringspaltbreite von 0,7 bis 1,3 mm.

Besonders bevorzugt weist der Füllgutventilstempel im Bereich seines mit dem Füllventilsitz zusammenwirkenden Endes mehrere entlang einer Füllventilachse aneinander anschließende Abschnitte auf. Insbesondere weist der Füllgutventilstempel zumindest einen sich zu einem freien Ende des Füllgutventilstempels hin verjüngenden, konischen Öffnungsabschnitt, zumindest einen sich in axialer Richtung an den konischen Endabschnitt anschließenden zylindrischen Ringspaltabschnitt und wenigstens einen sich in axialer Richtung an den zylindrischen Ringspaltabschnitt anschließenden konischen Schließabschnitt auf. Bei dieser genannten Ausführungsvariante wird der Ringspalt in der Zwischenstellung des Füllgutventilstempels durch den Füllventilsitz und durch die Mantelfläche des zylindrischen Ringspaltabschnitts begrenzt.

Die vorliegende Erfindung stellt ebenso eine Füllmaschine mit einem Füllgutkessel und mehreren Füllpositionen zur Verfügung, wobei zumindest eine, vorzugsweise mehrere, insbesondere jede der Füllpositionen zumindest eine Füllvorrichtung aufweist, wie sie voranstehend beschrieben ist. Dabei ist die Füllgutzuführleitung der jeweiligen Füllvorrichtung fluidisch mit dem Füllgutkessel verbunden.

Ferner betrifft die vorliegende Erfindung auch ein Verfahren zum Befüllen von Behältern mit einem flüssigen Füllgut unter Verwendung einer Füllvorrichtung zum Befüllen von Behältern, wie sie oben beschrieben ist. Bei dem Verfahren wird zum Verändern einer Füllgeschwindigkeit des Füllguts mindestens eines der beiden Umschaltventile der Füllvorrichtung geschaltet.

Gemäß einer bevorzugten Ausführungsvariante des Verfahrens wird zum Befüllen eines Behälters mit einer ersten Füllgeschwindigkeit das zweite Umschaltventil geöffnet und das erste Umschaltventil geschlossen. Zum Befüllen eines Behälters mit einer zweiten Füllgeschwindigkeit wird das erste Umschaltventil geöffnet und das zweite Umschaltventil geschlossen und zum Befüllen eines Behälters mit einer dritten Füllgeschwindigkeit werden beide Umschaltventile geöffnet.

Weiterhin bevorzugt wird der Behälter zunächst mit der ersten Füllgeschwindigkeit, dann mit der zweiten Füllgeschwindigkeit und anschließend mit der dritten Füllgeschwindigkeit mit dem Füllgut befüllt, wobei die erste Füllgeschwindigkeit kleiner ist als die zweite Füllgeschwindigkeit und die zweite Füllgeschwindigkeit kleiner ist als die dritte Füllgeschwindigkeit.

Je nach Füllprozess kann es alternativ sinnvoll und denkbar sein, dass ein jeweiliger Behälter zunächst mit der ersten Füllgeschwindigkeit, dann mit der dritten Füllgeschwindigkeit und anschließend mit der zweiten Füllgeschwindigkeit mit dem Füllgut befüllt wird. Auf diese Weise kann ein dreistufiger oder dreiphasiger Füllvorgang mit einer anfänglichen langsamen Füllphase, einer anschließenden Schnellfüllphase und einer wiederum daran anschließenden (Ab)Brems- oder Nachfüllphase realisiert werden.

Wie oben im Zusammenhang mit der Füllvorrichtung bereits erläutert wurde, ist die Füllgeschwindigkeit vorliegend als Volumenstrom des Füllguts zu verstehen und kann sich beispielsweise auch auf den Durchfluss des Füllguts pro Zeiteinheit bzw. auf die Durchflussmenge pro Zeiteinheit beziehen.

Das vorliegende Verfahren ist vorzugsweise ein Freistrahlfüllverfahren, bei dem insbesondere der jeweilige Behälter mit seiner Behälteröffnung unterhalb des Füllelementes und im Abstand vom diesem angeordnet ist und das flüssige Füllgut beim Füllen als freier Füllstrahl dem Behälter zugeführt wird. Die mittels des vorliegenden Verfahrens und unter Verwendung der vorliegenden Füllvorrichtung zu befüllenden bzw. befüllten Behälter sind vorzugweise Flaschen, insbesondere Flaschen aus Kunststoff, wie zum Beispiel PET-Flaschen, wobei das abzufüllende bzw. abgefüllte flüssige Füllgut vorzugsweise ein Getränk ist.

Die Erfindung wird im Folgenden anhand der Figuren an Ausführungsbeispielen näher erläutert. Es zeigen:
- Fig. 1: schematisch und als Schnitt dargestellt eine Ansicht einer Ausführungsform der Füllvorrichtung in einem Betriebszustand mit geöffnetem Füllventil;
- Fig. 2: schematisch und als Schnitt dargestellt eine Ansicht der Füllvorrichtung gemäß Figur 1 in einem Betriebszustand mit geschlossenem Füllventil;
- Fig. 2a: einen vergrößerten Ausschnitt der Figur 2 im Bereich einer Abgabeöffnung des Füllelementes;
- Fig. 3: grob schematisch und ausschnittsweise den Bereich der Abgabeöffnung des Füllelementes in Zwischenstellung des Füllgutventilstempels;
- Fig. 4: in schematischer Schnittdarstellung eine Ausführungsform der Umschalteinrichtung;
- Fig. 5a bis 5d: anhand schematischer Schnittdarstellungen verschiedene Schaltzustände der Umschalteinrichtung;
- Fig. 6: eine weitere Ansicht der Füllvorrichtung der Figur 1 mit zusätzlich eingezeichnetem Füllgutstrom beim Füllen und
- Fig. 7: eine weitere Ansicht der Füllvorrichtung der Figur 2 mit zusätzlich eingezeichnetem Luftstrom beim Entlüften des Füllventilkanals.

Die Figuren 1 und 2 zeigen eine - als Schnittzeichnung dargestellte - Ansicht einer Ausführungsform der vorliegenden Füllvorrichtung 1 zum Befüllen von Behältern, beispielsweise PET-Flaschen, mit einem flüssigen Füllgut, insbesondere mit einem Getränk. Die dargestellte Füllvorrichtung 1 ist insbesondere Teil einer Füllmaschine, welche ihrerseits beispielsweise wiederum Bestandteil einer Getränkeabfüll- oder Getränkeverarbeitungsanlage sein kann und welche beispielsweise als umlaufend rotierende Füllmaschine ausgebildet ist und eine Vielzahl von umfänglich um einen Maschinenrotor verteilt angeordnete Füllpositionen umfasst, wobei jede der Füllpositionen jeweils eine gezeigte Füllvorrichtung 1 aufweisen kann.

Die in den Beispielen der Figuren gezeigte Füllvorrichtung 1 ist insbesondere für ein Freistrahlfüllverfahren ausgebildet, bei dem das flüssige Füllgut als freier Füllstrahl dem Behälter zugeführt wird.

Die Füllvorrichtung 1 umfasst ein Füllelement 2 und eine mit diesem verbundene Füllgutzuführleitung 10, welche fluidisch mit einem in den Figuren nicht gezeigten Füllgutkessel verbunden ist und über einen zum Zuführen des Füllguts an das Füllelement 2 ausgebildeten Zuführweg 11 an das Füllelement 2 anschließt. Das Füllelement 2 weist ein Füllventil 3 auf, in dem ein Füllventilkanal 12 ausgebildet ist. Der Füllventilkanal 12 bildet einen Flüssigkeits- oder Produktweg für das flüssige Füllgut und wird beispielsweise mittels eines insbesondere mehrteiligen Gehäuses 2.1 begrenzt, welches auch als Füllelementgehäuse bezeichnet werden kann.

Der Füllventilkanal 12 weist bei der dargestellten Ausführungsform zumindest abschnittsweise einen kreisrunden Querschnitt auf und ist zumindest abschnittsweise rotationssymmetrisch zu einer vertikalen Füllelementachse FA ausgeführt. An seinem oberen Ende bzw. Bereich ist der Füllventilkanal 12 an den Zuführweg 11 zum Zuführen des flüssigen Füllgutes angeschlossen. An seinem gegenüberliegenden unteren Ende mündet der Füllventilkanal 12 an einer Abgabeöffnung des Füllelements 2 nach außen, wobei das flüssige Füllgut über die Abgabeöffnung in den zu befüllenden Behälter einströmen kann.

Die Füllvorrichtung 1 weist ferner eine, im dargestellten Beispiel in der Füllgutzuführleitung 10 angeordnete Umschalteinrichtung 5 zum Verändern einer Füllgeschwindigkeit bzw. eines Volumenstroms des Füllguts auf. Über entsprechende Schalt- bzw. Umschaltvorgänge, die mittels der Umschalteinrichtung 5 getätigt werden können, kann das Füllgut mit unterschiedlichen Füllgeschwindigkeiten dem Behälter zugeführt werden. Im dem in den Figuren gezeigten Beispiel ist ferner ein ebenfalls in der Füllgutzuführleitung 10 angeordnetes Volumenstrommessgerät 14 vorgesehen, das der Umschalteinrichtung 5 vorgeschaltet ist.

Die Umschalteinrichtung 5 umfasst zumindest einen ersten Füllgutschaltkanal SK1, in dem ein erstes Umschaltventil 6 angeordnet ist und zumindest einen zweiten Füllgutschaltkanal SK2, in dem ein zweites Umschaltventil 7 angeordnet ist. Die Umschaltventile 6, 7 sind durch einfache Schaltventile zum Schalten der Füllgutschaltkanäle SK1, SK2 gebildet und sind insbesondere individuell und unabhängig voneinander jeweils zwischen einer Schließstellung und einer Öffnungsstellung schaltbar. Die Umschalteinrichtung 5 und die Umschaltventile 6, 7 werden unterhalb mit Bezug auf die Figuren 4 und 5a bis 5d noch mehr im Detail beschrieben.

Bei dem Füllelement 2 der vorliegenden Füllvorrichtung 1 ist in dem Füllventilkanal 12 ein darin in Richtung der Füllelementachse FA axial verschiebbarer Füllgutventilstempel 4 angeordnet, der gesteuert mittels einer Stelleinrichtung durch eine entsprechende Hub-/Senkbewegung HS über einen vorgegebenen Hub in vertikaler Richtung auf und ab bewegt werden kann. Der Füllgutventilstempel 4 wirkt mit einem im Füllelement 2, vorzugsweise durch das Gehäuse 2.1 gebildeten, Füllventilsitz 13 des Füllventils 3 zusammen und ist dabei zumindest zwischen einer in Figur 2 dargestellten Schließstellung, einer in Figur 1 gezeigten Öffnungsstellung sowie einer Zwischenstellung gesteuert bewegbar.

In der Schließstellung (vgl. Figur 2) ist der Füllgutventilstempel 4 maximal in Richtung der Füllelementachse FA abgesenkt bzw. nach unten verfahren und sitzt dichtend bzw. dicht schließend in dem bzw. an dem Füllventilsitz 13, so dass der Füllventilkanal 12 unterseitig dicht verschlossen ist und kein Füllgut über die Abgabeöffnung des Füllelementes 2 austreten kann. In der Öffnungsstellung (vgl. Figur 1) ist der Füllgutventilstempel 4 vollständig in Richtung der Füllelementachse FA nach oben verfahren, so dass der Füllventilkanal 12 unterseitig offen ist und das Füllgut über die Abgabeöffnung des Füllelementes 2 ausströmt.

Die Figur 2a zeigt in einer vergrößerten Teildarstellung den in Schließstellung befindlichen und mit dem Füllventilsitz 13 zusammenwirkenden Füllgutventilstempel 4, und zwar in einem Bereich seines mit dem Füllventilsitz 13 zusammenwirkenden freien Endes 4'. Der Füllgutventilstempel 4 weist mehrere entlang der Füllventilachse FA aneinander anschließende Abschnitte auf. Mit einem konischen Öffnungsabschnitt 4.1 bzw. Endabschnitt verjüngt sich der Füllgutventilstempel 4 zum freien Ende 4' hin. In axialer Richtung an den konischen Öffnungsabschnitt 4.1 bzw. Endabschnitt anschließend weist der Füllgutventilstempel 4 einen zylindrischen Ringspaltabschnitt 4.2 auf. In axialer Richtung gegenüberliegend zum freien Ende 4' schließt sich an den zylindrischen Ringspaltabschnitt 4.2 wiederum ein konischer Schließabschnitt 4.3 an, der in der in Figur 2a dargestellten Schließstellung mit seiner Umfangsfläche dichtend gegen den Füllventilsitz 13 anliegt.

In der Zwischenstellung des Füllgutventilstempels 4 ist im Füllventilkanal 12 ein Ringspalt 15 ausgebildet, der durch den Füllventilsitz 13 und durch eine Mantelfläche des Ringspaltabschnitts 4.2 des Füllgutventilstempels 4 gebildet bzw. begrenzt ist. Die Zwischenstellung des Füllgutventilstempels 4 ist in der Figur 3 anhand einer Teildarstellung des mit dem Füllventilsitz 13 zusammenwirkenden Füllgutventilstempels 4 veranschaulicht. Der Ringspalt 15, insbesondere eine Ringspaltbreite, ist so dimensioniert, dass das Füllgut nicht über den Ringspalt 15 aus dem Füllventilkanal 12 des Füllventils 3 austreten kann.

Mit Bezug auf die Figuren 4 und 5a bis 5d sollen nunmehr die Umschalteinrichtung 5 und die Umschaltventile 6, 7 mehr im Detail beschrieben werden. Die Umschalteinrichtung 5 ist in den dargestellten Beispielen durch einen Ventilblock gebildet, der die Füllgutschaltkanäle SK1, SK2 und die Umschaltventile 6, 7 umfasst. Neben den Füllgutschaltkanälen SK1, SK2 sind in der Umschalteinrichtung 5 ferner Bypasskanäle 8, 9 ausgebildet, die beispielsweise die Füllgutschaltkanäle SK1, SK2 verbinden.

Der erste Füllgutschaltkanal SK1 weist einen ersten Minimaldurchmesser auf, welcher auch als Durchmesser des ersten Füllgutschaltkanals SK1 an dessen engster Stelle verstanden werden kann. Ebenso weist der zweite Füllgutschaltkanal SK2 einen zweiten Minimaldurchmesser auf, der wiederum als Durchmesser des zweiten Füllgutschaltkanals SK2 an dessen engster Stelle verstanden werden kann. Im Beispiel der Figuren ist der erste Minimaldurchmesser des ersten Füllgutschaltkanals SK1 größer als der zweite Minimaldurchmesser des zweiten Füllgutschaltkanals SK2, so dass der erste Füllgutschaltkanal SK1 im Wesentlichen eine große Bohrung in der als Ventilblock ausgebildeten Umschalteinrichtung 5 definiert und der zweite Füllgutschaltkanal SK2 entsprechend eine kleine Bohrung in der als Ventilblock ausgebildeten Umschalteinrichtung 5 definiert.

Die Umschaltventile 6, 7 sind beispielhaft als Membranventile ausgebildet und sind bezogen auf die Ausrichtung ihrer jeweiligen Membranen 6.1, 7.1 derart relativ zueinander in der Umschalteinrichtung 5 angeordnet, dass die Membran 6.1 des ersten Umschaltventils 6 der Membran 7.1 des zweiten Umschaltventils 7 zugewandt ist, wie dies anhand der vergrößerten Ansicht der Figur 4 veranschaulicht wird.

Jedes Umschaltventil 6, 7, nämlich jedes Membranventil 6, 7, ist zwischen einer Schließstellung und einer Öffnungsstellung schaltbar, wobei zum Schalten der Membranventile 6, 7 die Membran 6.1, 7.1 des jeweiligen Membranventils 6, 7 mittels eines jeweils vorgesehenen Stellantriebs 6.2, 7.2, beispielsweise mittels eines Zylinders, insbesondere eines Arbeits- oder Hubzylinders, in Richtung einer jeweiligen Stellbewegung S1, S2 bewegt wird. Die Stellantriebe 6.2, 7.2, insbesondere Zylinder, können individuell und unabhängig voneinander angesteuert werden, um die Membranen 6.1, 7.1 mit der jeweiligen Stellbewegung S1, S2 zwischen der Schließ- und Öffnungsstellung zu bewegen. In der Schließstellung (wie in Figur 4 gezeigt) liegt die jeweilige Membran 6.1, 7.1 dichtend gegen einen jeweiligen Dichtsteg 6.3, 7.3 der Membranventile 6, 7 an und verschließt dadurch den zugehörigen Füllgutschaltkanal SK1, SK2. In der Öffnungsstellung ist die Membran 6.1, 7.1 des jeweiligen Membranventils 6, 7 vom entsprechenden Dichtsteg 6.3, 7.3 zurückgezogen und beabstandet, so dass dadurch der jeweils zugehörige Füllgutschaltkanal SK1, SK2 offen ist.

Die Figuren 5a bis 5d veranschaulichen verschiedene Schaltzustände der Umschaltventile 6, 7. In der Darstellung der Figur 5a befinden sich beide Umschaltventile 6, 7 in der Schließstellung, so dass beide Füllgutschaltkanäle SK1, SK2, nämlich die große und die kleine Bohrung in der Umschalteinrichtung 5, und auch die Bypasskanäle 8, 9 verschlossen sind. In diesem Schaltzustand mit beiden Umschaltventilen 6, 7 in Schließstellung (Schaltzustand: "zu/zu") fließt kein Füllgut durch die Umschalteinrichtung 5 und der Zuführweg 11 zur Zuführung des Füllguts zum Füllelement 2 ist vollständig verschlossen, und zwar derart, dass die Zuführung von Füllgut zum Füllelement 2 vollständig unterbrochen ist.

In der Darstellung der Figur 5b ist das erste Umschaltventil 6 geschlossen und befindet sich in Schließstellung, wohingegen das zweite Umschaltventil 7 geöffnet und somit in Öffnungsstellung befindlich ist. Damit ist nur der zweite Füllgutschaltkanal SK2 offen so dass nur über die kleine Bohrung in der Umschalteinrichtung 5 ein Fließweg bzw. Durchfluss-Weg für das Füllgut freigegeben ist, wie durch die Pfeile 16 (welche den Füllgutstrom bzw. den Fließweg andeuten) gekennzeichnet ist. In diesem Schaltzustand (Schaltzustand: "zu/auf") erfolgt die Zuführung von Füllgut über den Zuführweg 11 mit geringer Geschwindigkeit bzw. mit geringem Volumenstrom, und das Befüllen des Behälters erfolgt entsprechend mit einer ersten, kleineren Füllgeschwindigkeit als "Langsamfüllen".

In der Darstellung der Figur 5c ist das erste Umschaltventil 6 geöffnet und befindet sich in Öffnungsstellung, wohingegen das zweite Umschaltventil 7 geschlossen und in Schließstellung befindlich ist. Damit ist nur der erste Füllgutschaltkanal SK1 offen, so dass nur über die große Bohrung in der Umschalteinrichtung 5 ein Fließweg bzw. Durchfluss-Weg für das Füllgut freigegeben ist, wie wiederum durch die Pfeile 16 (welche den Füllgutstrom bzw. Fließweg andeuten) gekennzeichnet ist. In diesem Schaltzustand (Schaltzustand: "auf/zu") erfolgt die Zuführung von Füllgut über den Zuführweg 11 mit mittlerer Geschwindigkeit bzw. mit mittlerem Volumenstrom, und das Befüllen des Behälters erfolgt entsprechend mit einer zweiten, mittleren Füllgeschwindigkeit.

In der Darstellung der Figur 5d sind beide Umschaltventile 6, 7 geöffnet und befinden sich in Öffnungsstellung. Damit sind auch beide Füllgutschaltkanäle SK1, SK2 offen, so dass über die große und die kleine Bohrung in der Umschalteinrichtung 5 ein Fließweg bzw. Durchfluss-Weg für das Füllgut freigegeben ist, wie abermals durch die Pfeile 16 (welche den Füllgutstrom bzw. Fließweg andeuten) gekennzeichnet ist. In diesem Schaltzustand (Schaltzustand: "auf/auf") erfolgt die Zuführung von Füllgut über den Zuführweg 11 mit höherer, insbesondere maximaler Geschwindigkeit bzw. mit höherem, insbesondere maximalem Volumenstrom, und das Befüllen des Behälters erfolgt entsprechend mit einer dritten, hohen bzw. maximalen Füllgeschwindigkeit als "Schnellfüllen".

Bei der vorliegenden Füllvorrichtung 1 ergeben sich besondere Vorteile dadurch, dass aufgrund der vorgesehenen Umschalteinrichtung 5 die beiden Umschaltventile 6, 7 einzeln, individuell und unabhängig voneinander ansteuerbar und schaltbar sind, insbesondere über die einzeln, individuell und unabhängig voneinander ansteuerbaren Stellantriebe 6.2, 7.2. Dadurch können auch beide Füllgutschaltkanäle SK1, SK2, nämlich die große und kleine Bohrung individuell und unabhängig voneinander verschlossen und geöffnet werden. Sofern beide Umschaltventile 6, 7 in Schließstellung befindlich sind, ist keine Bohrung - auch keiner der Bypasskanäle 8, 9 - offen, so dass in Folge auch der Zuführweg 11 vollständig geschlossen und damit die Zuführung von Füllgut zum Füllelement 2 vollständig unterbrochen ist. Wie oben beschrieben ergibt sich weiterhin vorteilhaft aus der individuellen Schaltbarkeit der Umschaltventile 6, 7, dass drei unterschiedliche Füllgeschwindigkeiten bzw. Volumenströme möglich sind.

Da überdies in Kombination mit der vorliegenden Umschalteinrichtung 5 auch zusätzlich der Füllgutventilstempel 4 drei Stellungen einnehmen kann, nämlich die Öffnungsstellung, die Schließstellung und die Zwischenstellung sind auch für das Füllventil 3 drei Positionen möglich, nämlich offen, geschlossen und die Ringspaltposition.

Die Öffnungsstellung des Füllgutventilstempels 4, das heißt, die "offene" Position des Füllventils 3 wird während des eigentlichen Füllvorganges zum Füllen des Behälters beim Einbringen bzw. Einströmen des Füllguts gewählt und eingestellt. Mit Bezug auf die Figur 6 ist die Öffnungsstellung des Füllgutventilstempels 4 kombiniert mit dem Schaltzustand der Umschaltventile 6, 7 wie in Figur 5d (Schaltzustand: "auf/auf") noch einmal dargestellt, und zwar mit eingezeichnetem Füllgutstrom, welcher durch die Pfeile 16 angedeutet ist. Dieser Zustand kann auch als "Leerlaufen" bezeichnet werden.

Die Zwischenstellung des Füllgutventilstempels 4, das heißt, die "Ringspaltposition" des Füllventils 3, in der der Ringspalt 15 ausgebildet ist, wird gegen Ende bzw. am Ende des Füllvorganges verwendet, um ein spritzfreies Abfüllen zu gewährleisten und um zu vermeiden, dass Spritzer über die Behälter gehen. Wie oben beschrieben, sind der Füllgutventilstempel 4 und der Füllventilsitz 13 in Bezug auf ihre Geometrie und Größe so aufeinander abgestimmt bzw. so aneinander angepasst, dass der in Zusammenwirkung des Füllgutventilstempels 4 mit dem Füllventilsitz 13 gebildete Ringspalt 15 derart dimensioniert ist, dass möglichst kein Füllgut über den Ringspalt 15 aus dem Füllventil 3 austritt.

Zugleich ist ein Verspritzen des Füllgutes aufgrund der "Ringspaltposition" effektiv vermieden. Aufgrund der Geometrie des Füllgutventilstempels 4 ist beim Übergang des Füllgutventilstempels 4 von seiner Öffnungsstellung in seine Zwischenstellung - nämlich beim Übergang des Füllventils 3 von der offenen Position zur Ringspaltposition - ein schonendes, gleichmäßiges und insbesondere auch spritz- und/oder tropffreies Verdrängen des Füllgutes aus unteren Abschnitten des Füllventilkanals 12 gewährleistet. Ein Verspritzen von Füllgut beim Schließen des Füllventils 3 wird auf diese Weise nicht verursacht.

Die Schließstellung des Füllgutventilstempels 4, das heißt, die "geschlossene" Position des Füllventils 3 wird verwendet, um den Füllventilkanal 12 des Füllventils 3 vor der Abgabe des Füllguts an den Behälter vollständig mit Füllgut zu befüllen.

Dieses Befüllen des Füllventilkanals 12 wird insbesondere durchgeführt, um Luft auszutreiben bzw. aus dem System zu bekommen und um sicherzustellen, dass stets das korrekte Füllvolumen abgefüllt wird. Volumenverluste bzw. Volumenschwankungen in den Behältern werden darüber vermieden. Derartige Volumenverluste bzw. Volumenschwankungen können sich beispielsweise ergeben, wenn mit Beginn des tatsächlichen Füllvorganges bzw. Einströmens des Füllguts in den Behälter der Füllventilkanal 12 Luft enthält - zum Beispiel aufgrund eines auftretenden Nachtropfens, Verspritzens dergleichen - und somit nicht mehr ganz voll, sondern teilentleert ist, so dass diese Volumendifferenz schließlich im Behälter fehlt. Ein Entlüften ist daher erforderlich.

Beispielsweise kann dieses Entlüften des Füllventilkanals 12 bzw. das Befüllen des Füllventilkanals 12 mit Füllgut grundsätzlich vor der Abgabe des Füllguts in den Behälter erfolgen aber auch zu Beginn des Abfüllprozesses bzw. des Abfüllens und/oder auch im Rahmen eines Anfahrens der Füllvorrichtung, eines Wieder-Hochfahrens oder eines Füllstarts nach Betriebspause.

Zum Entlüften des Füllventilkanals 12 bzw. zum Befüllen des Füllventilkanals 12 mit Füllgut in der Schließstellung des Füllgutventilstempels 4, werden beide Umschaltventile 8, 7 der Umschalteinrichtung 5 in Öffnungsstellung gebracht, so dass beide Füllgutschaltkanäle SK1, SK2 - und damit die große und die kleine Bohrung der Umschalteinrichtung 5 - offen sind. Dieser Zustand ist in der Figur 7 noch einmal dargestellt, und zwar mit eingezeichnetem Luftstrom, welcher das "Entlüften" bewirkt und in Figur 7 durch die Pfeile 17 angedeutet ist.

Eine Bohrungsführung in der Umschalteinrichtung 5, das heißt, der Verlauf der jeweiligen Füllgutschaltkanäle SK1, SK2 und auch der Bypasskanäle 8, 9 innerhalb der Umschalteinrichtung 5, ist dabei so gewählt, dass die durch das Füllgut aus dem Füllventilkanal 12 verdrängte Luft schnellstmöglich aus dem Füllventil 3 entweichen kann, insbesondere nach oben über den Zuführweg 11 und die Füllgutzuführleitung 10 in den Füllgutkessel.

### Bezugszeichenliste

- 1: Füllvorrichtung
- 2: Füllelement
- 2.1: Gehäuse
- 3: Füllventil
- 4: Füllgutventilstempel
- 4': freies Ende des Füllgutventilstempels
- 4.1: konischer Öffnungsabschnitt des Füllgutventilstempels
- 4.2: zylindrischer Ringspaltabschnitt des Füllgutventilstempels
- 4.3: konischer Schließabschnitt des Füllgutventilstempels
- 5: Umschalteinrichtung
- 6, 7: erstes und zweites Umschaltventil
- 6.1, 7.1: Membran des ersten bzw. zweiten Umschaltventils
- 6.2, 7.2: Stellantrieb des ersten bzw. zweiten Umschaltventils
- 6.3, 7.3: Dichtsteg des ersten bzw. zweiten Umschaltventils
- 8, 9: Bypasskanäle
- 0: Füllgutzuführleitung
- 11: Zuführweg zur Zuführung des Füllguts zum Füllelement
- 12: Füllventilkanal
- 13: Füllventilsitz
- 14: Volumenstrommessgerät bzw. Durchflussmesser
- 15: Ringspalt
- 16: Füllgutstrom
- 17: Luftstrom beim Entlüften

- FA: Füllelementachse
- HS: Hub-/Senkbewegung des Füllgutventilstempels
- S1, S2: Stellbewegung
- SK1: erster Füllgutschaltkanal
- SK2: zweiter Füllgutschaltkanal

## Patentansprüche

1. Füllvorrichtung (1) zum Befüllen von Behältern mit einem flüssigen Füllgut, insbesondere mittels eines Freistrahlfüllverfahrens, aufweisend mindestens ein Füllelement (2) mit einem Füllventil (3), wobei das Füllventil (3) einen Füllventilkanal (12) und einen darin axial verschiebbaren Füllgutventilstempel (4) aufweist, der zumindest zwischen einer Schließstellung, einer Öffnungsstellung und einer Zwischenstellung gesteuert bewegbar ist, ferner aufweisend eine fluidisch mit dem Füllelement (2) verbundene Füllgutzuführleitung (10),
**dadurch gekennzeichnet, dass** die Füllvorrichtung (1) eine Umschalteinrichtung (5) mit zumindest einem ersten und zumindest einem zweiten Füllgutschaltkanal (SK1, SK2) für das Füllgut umfasst, wobei dem ersten Füllgutschaltkanal (SK1) ein erstes Umschaltventil (6) zugeordnet ist und dem zweiten Füllgutschaltkanal (SK2) ein zweites Umschaltventil (7) zugeordnet ist, und wobei die Umschaltventile (6, 7) zum Schalten der Füllgutschaltkanäle (SK1, SK2) ausgebildet sind.

2. Füllvorrichtung (1) nach Anspruch 1, **dadurch gekennzeichnet, dass** der erste Füllgutschaltkanal (SK1) einen ersten Minimaldurchmesser aufweist und der zweite Füllgutschaltkanal (SK2) einen zweiten Minimaldurchmesser aufweist, wobei der erste Minimaldurchmesser vom zweiten Minimaldurchmesser verschieden ist.

3. Füllvorrichtung (1) nach Anspruch 2, **dadurch gekennzeichnet, dass** der erste Minimaldurchmesser größer ist als der zweite Minimaldurchmesser.

4. Füllvorrichtung (1) nach Anspruch 2 oder 3, **dadurch gekennzeichnet, dass** der erste Minimaldurchmesser in einem Bereich von 6 mm bis 10 mm, vorzugsweise in einem Bereich von 7 mm bis 9 mm liegt und besonders bevorzugt 8 mm beträgt.

5. Füllvorrichtung (1) nach einem der Ansprüche 2 bis 4, **dadurch gekennzeichnet, dass** der zweite Minimaldurchmesser in einem Bereich von 4 mm bis 8 mm, vorzugsweise in einem Bereich 6 mm bis 7 mm liegt und besonders bevorzugt 6,5 mm beträgt.

6. Füllvorrichtung (1) nach einem der vorhergehenden Ansprüche, **dadurch gekennzeichnet, dass** die Umschalteinrichtung (5) ferner zumindest einen, den ersten und zweiten Füllgutschaltkanal (Sk1, SK2) verbindenden Bypasskanal (8, 9), vorzugsweise mehrere Bypasskanäle (8, 9), umfasst.

7. Füllvorrichtung (1) nach einem der Ansprüche 2 bis 5 und Anspruch 6, **dadurch gekennzeichnet, dass** der zumindest eine Bypasskanal (8, 9) einen Bypasskanaldurchmesser aufweist, der größer ist als der erste und/oder der zweite Minimaldurchmesser und insbesondere mindestens 8 mm beträgt.

8. Füllvorrichtung (1) nach einem der vorhergehenden Ansprüche, **dadurch gekennzeichnet, dass** die Umschalteinrichtung (5) durch einen Ventilblock gebildet ist, der die Füllgutschaltkanäle (SK1, SK2) und die Umschaltventile (6, 7) umfasst.

9. Füllvorrichtung (1) nach einem der vorhergehenden Ansprüche, **dadurch gekennzeichnet, dass** die Umschalteinrichtung (5) in der Füllgutzuführleitung (10) angeordnet ist.

10. Füllvorrichtung (1) nach einem der vorhergehenden Ansprüche, **dadurch gekennzeichnet, dass** die Umschaltventile (6, 7) durch Schaltventile gebildet sind, die jeweils zwischen einer Schließstellung und einer Öffnungsstellung schaltbar sind und die insbesondere individuell und/oder unabhängig voneinander schaltbar sind.

11. Füllvorrichtung (1) nach einem der vorhergehenden Ansprüche, **dadurch gekennzeichnet, dass** ferner eine Steuereinrichtung vorgesehen ist, wobei die Umschalteinrichtung (5) und das Füllventil (3) mit der Steuereinrichtung kommunizierend verbunden sind.

12. Füllvorrichtung (1) nach einem der vorhergehenden Ansprüche, **dadurch gekennzeichnet, dass** die Umschalteinrichtung (5) derart ausgebildet ist, dass in Schließstellung des ersten und zweiten Umschaltventils (6, 7) ein Zuführweg (11) zur Zuführung des Füllguts zum Füllelement (2) vollständig verschlossen ist, derart, dass die Zuführung von Füllgut zum Füllelement (2) vollständig unterbrochen ist.

13. Füllvorrichtung (1) nach einem der vorhergehenden Ansprüche, **dadurch gekennzeichnet, dass** das Füllventil (3) einen Füllventilsitz (13) umfasst und dass der in dem Füllventilkanal (12) axial bewegbar angeordnete Füllgutventilstempel (4) derart mit dem Füllventilsitz (13) zusammenwirkt, dass in der Zwischenstellung im Füllventilkanal (12) ein Ringspalt (15) gebildet ist.

14. Füllvorrichtung (1) nach Anspruch 13, **dadurch gekennzeichnet, dass** der Füllgutventilstempel (4) im Bereich seines mit dem Füllventilsitz (13) zusammenwirkenden Endes mehrere entlang einer Füllventilachse (FA) aneinander anschließende Abschnitte aufweist, wobei der Füllgutventilstempel (4) insbesondere zumindest einen sich zu einem freien Ende (4') des Füllgutventilstempels (4) hin verjüngenden, konischen Öffnungsabschnitt (4.1), zumindest einen sich in axialer Richtung an den konischen Endabschnitt (4.1) anschließenden zylindrischen Ringspaltabschnitt (4.2) und wenigstens einen sich in axialer Richtung an den zylindrischen Ringspaltabschnitt (4.2) anschließenden konischen Schließabschnitt (4.3) aufweist.

15. Füllmaschine mit einem Füllgutkessel und mehreren Füllpositionen, wobei zumindest eine, vorzugsweise mehrere, insbesondere jede der Füllpositionen zumindest eine Füllvorrichtung (1) nach einem der vorhergehenden Ansprüche aufweist, wobei die Füllgutzuführleitung (10) der jeweiligen Füllvorrichtung (1) fluidisch mit dem Füllgutkessel verbunden ist.

16. Verfahren zum Befüllen von Behältern mit einem flüssigen Füllgut unter Verwendung einer Füllvorrichtung (1) zum Befüllen von Behältern nach einem der Ansprüche 1 bis 14, wobei zum Verändern einer Füllgeschwindigkeit des Füllguts mindestens eines der beiden Umschaltventile (6, 7) der Füllvorrichtung (1) geschaltet wird.

17. Verfahren nach Anspruch 16, **dadurch gekennzeichnet, dass** zum Befüllen eines Behälters mit einer ersten Füllgeschwindigkeit das zweite Umschaltventil (7) geöffnet und das erste Umschaltventil (6) geschlossen wird, zum Befüllen eines Behälters mit einer zweiten Füllgeschwindigkeit das erste Umschaltventil (6) geöffnet und das zweite Umschaltventil (7) geschlossen wird und zum Befüllen eines Behälters mit einer dritten Füllgeschwindigkeit beide Umschaltventile (6, 7) geöffnet werden.

18. Verfahren nach Anspruch 17, **dadurch gekennzeichnet, dass** der Behälter zunächst mit der ersten Füllgeschwindigkeit, dann mit der zweiten Füllgeschwindigkeit und anschließend mit der dritten Füllgeschwindigkeit mit dem Füllgut befüllt wird, wobei die erste Füllgeschwindigkeit kleiner ist als die zweite Füllgeschwindigkeit und die zweite Füllgeschwindigkeit kleiner ist als die dritte Füllgeschwindigkeit.
